# FASCICULE DE BREVET EUROPEEN

(11) **EP 0 014 694 B1**
(45) Date de publication et mention de la délivrance du brevet: **05.01.1983**
(21) Numéro de dépôt: 80870006.6
(22) Date de dépôt: 01.02.1980
(51) Int. Cl.: E04F 11/12, E04F 11/02

(54) **Escalier métallique extérieur autoportant**
Selbsttragende metallische Aussentreppe
Self-supporting exterior metal stairway

(30) Priorité: 09.02.1979 BE 193377
(43) Date de publication de la demande: 20.08.1980
(73) Titulaire: Loix, Gilbert, B-4462 Juprelle-Wihogne (BE)
(72) Inventeur: Loix, Gilbert, B-4462 Juprelle-Wihogne (BE)
(74) Mandataire: Kellens, Georges E.

## Description

La présente invention est relative à un escalier métallique extérieur autoportant à volées droites fixé à une colonne support stable, plus particulièrement réalisé en aluminium, destiné à être placé devant la façade d'un bâtiment à étages ou d'une hauteur importante, destiné plus particulièrement à l'évacuation, la sortie ou l'entrée par l'extérieur de personnes d'un immeuble à multiples étages, escalier composé par au moins deux volées droites, constituée chacune par une paire de limons, des marches, lesdites volées rejoignant des paliers d'étage et/ou intermédiaires montés sur un châssis formé avec des profilés, les volées et les paliers étant garnis de garde-corps constitués par des montants verticaux et des traverses. L'escalier est conçu de manière à être essentielle- . ment autoportant de sorte que s'il peut être prévu pour un bâtiment à étages à construire, il est particulièrement remarquable pour un bâtiment à étages déjà existant que l'on vient doter d'un moyen d'évacuation ou sortie vers l'extérieur. En effet, il peut n'être que simplement attaché contre une façade du bâtiment et non successivement accroché, c'est-à-dire porté par la façade du bâtiment.

Si l'on a certes déjà proposé un assez grand nombre de types d'escaliers extérieurs, ceux-ci sont soit conçus en des éléments indépendants les uns des autres, d'étage en étage portés par la façade du bâtiment à l'exception du dernier palier inférieur, ou encore ils sont constitués par des éléments rattachés entre eux, l'ensemble ou la plus grande part de l'ensemble est supporté par la façade en différents points de la hauteur de l'escalier et généralement, au moins, un point par étage de sorte qu'il faut prévoir de très importants travaux de fixation de l'escalier à la façade, par exemple comme l'escalier en colimaçon décrit dans le brevet FR-A-2339035, et qui tourne autour d'éléments porteurs, constitués par deux montants verticaux ; mais il est indispensable de soutenir l'escalier et plus particulièrement de fixer chaque palier au bâtiment. Il existe également des escaliers que l'on peut qualifier d'auto- portants, il s'agit dans ce cas de véritables tours métalliques à l'intérieur desquels progresse l'escalier proprement dit, et par exemple comme l'escalier décrit dans le brevet US-A-3 670 848 qui va tourner à l'intérieur d'un ensemble, colonne-support, à au moins huit, voire dix montants verticaux.

La présente invention remédie à ces inconvénients en proposant une conception nouvelle, remarquable en plus, d'escalier qui est entièrement réalisé en atelier et d'un montage in situ particulièrement simple, sans aucune soudure, il ne nécessite aucun échafaudage, mais un simple emboîtement, boulonnage et rivetage éventuel, et bien que la plupart des éléments seront standardisés, il est susceptible de s'adapter à des hauteurs d'étages hors des hauteurs habituelles (par exemple différentes de la hauteur habituelle actuelle de deux mètres septante-cinq d'un étage d'un bâtiment d'habitation à appartements) et donc à des constructions anciennes, bâtiments publics, industriels, etc... Par ailleurs, il est facilement possible d'augmenter ou de diminuer la profondeur, c'est-à-dire la distance de l'extrémité de l'escalier et la façade contre laquelle il est placé. D'autre part, il est également conçu de manière à pouvoir être transporté et expédié en pièces détachées d'un gabarit particulièrement réduit.

A cet effet, l'escalier métallique extérieur, selon l'invention, plus particulièrement réalisé en aluminium pour un bâtiment à étages ou d'une certaine hauteur, destiné plus généralement à l'évacuation, sortie et/ou entrée par l'extérieur des personnes d'un immeuble à multiples étages, se caractérise en ce que la colonne support est constituée par quatre montants droits placés verticalement en carré ou rectangle, que sur au moins deux faces opposées de la colonne support sont fixées les volées d'escalier, que les montants de ladite colonne support sont assemblés entre eux à différentes hauteurs et au moins au niveau des paliers par plusieurs séries de quatre tirants horizontaux dont au moins un d'une première série de quatre tirants horizontaux, situé au niveau d'un palier d'étage, se prolongé au-delà des deux montants voisins qu'il assemble d'une part soit pour maintenir et supporter en porte-à-faux ledit palier, soit pour être fixé à un palier déjà existant, et d'autre part pour y fixer la volée descendante dudit palier, et dont deux tirants horizontaux contigus d'une autre série de quatre montants, situés au niveau d'un palier intermédiaire se prolongent au-delà du montant qu'ils assemblent à deux autres montants pour former partie du châssis d'un palier intermédiaire et y fixer sur un des deux tirants prolongés, la volée descendante dudit palie at sur l'autre tirant prolongé, la volée montante de ce même palier.

Selon une caractéristique préférentielle de l'invention, l'assemblage des différents éléments qui vont constituer l'escalier se fait par un système, partiellement par emboîtement de certains éléments entre eux, partiellement par boulonnage, partiellement par rivetage, tous les éléments peuvent être préparés et découpés, à dimension voulue, sur le lieu de fabrication.

Si la colonne support va former généralement un carré, on conçoit aisément que l'on peut également la prévoir rectangulaire, une volée d'escalier ayant dès lors une hauteur différente des deux autres. Si l'on augmente ou diminue les dimensions du carré ou du rectangle que peut constituer la colonne support et de ce fait diminuer ou augmenter la hauteur des volées d'escalier, ces différentes modifications possibles vont donc permettre une adaptation facile de l'escalier à une hauteur quelconque d'étage prévu d'un bâtiment à construire ou déjà existant sans même que l'on soit amené à modifier, comme habituellement, la pente des volées droites d'escalier, ce qui est également une possibilité d'adaptation à des différentes hauteurs. Il est particulièrement remarquable que l'on peut, simplement en modifiant les dimensions (largeur, longueur) de la section transversale de la colonne-support et donc sans modifier la distance standard que l'on s'est fixée entre les marches, adapter l'escalier à une hauteur entre étages, hors du standard.

Bien entendu, les dimensions (largeur, longueur) et la forme carrée ou rectangulaire de la colonne support peuvent être choisies pour d'autres raisons, esthétiques ou en fonction de la place disponible, en effet, on peut, pour une même hauteur d'étage, en choisissant un rectangle plutôt qu'un carré, rectangle dont la longueur plus la largeur également deux fois le côté du carré, augmenter ou diminuer la distance, hors tout, entre la façade et l'extrémité extérieure de l'escalier.

Si généralement on va prévoir deux paliers intermédiaires et trois volées droites d'escalier entre deux paliers d'étage (ou rez-de-chaussée et premier étage), on pourra être amené, pour des hauteurs importantes entre deux étages (par exemple bâtiments publics et industriels) à prévoir, après la troisième volée, à nouveau un palier intermédiaire (remplaçant le palier d'étage habituel), puis les paliers intermédiaires et les trois volées d'escalier avant de retrouver un palier d'étage (soit tourné tout autour de la colonne-support) ; par contre, pour une hauteur relativement faible d'étage : (en descendant) un palier d'étage, une volée d'escalier, un palier intermédiaire, puis une nouvelle volée d'escalier conduisant directement vers un palier d'étage.

Afin de mieux comprendre l'invention et d'en faire ressortir ses caractéristiques, on la décrit maintenant par rapport à un dessin annexé qui représente de manière exemplative :
à la figure 1 une vue schématique générale de profil in situ de la partie d'un escalier, conforme à l'invention, rejoignant le premier étage d'un bâtiment, vue limitée à cette seule première partie,
à la figure 2 une vue schématique latérale en plan d'un escalier conforme à l'invention, vue limitée à la partie entre deux étages,
à la figure 3 la même partie d'escalier qu'à la figure 2 mais vue schématique en plan, du côté, s'appuyant contre la façade,
à la figure 4 vue schématique en plan de ce qui va constituer la colonne support et les tirants horizontaux de chaque partie d'escalier entre deux étages,
à la figure 5 une vue schématique partielle agrandie montrant certains détails relatifs à l'assemblage des tirants horizontaux,
à la figure 6 une vue partielle schématique de l'assemblage des éléments constituant les tirants horizontaux,
à la figure 7 une vue partielle schématique montrant un détail de l'accrochage en tête d'une volée d'escalier,
à la figure 8 une vue partielle schématique montrant un détail de l'accrochage à la base d'une volée d'escalier,
à la figure 9 une vue partielle schématique montrant un détail d'assemblage du garde-corps et du plancher d'un palier, vue partiellement en arrachée,
à la figure 10 une vue schématique en coupe, partiellement en arrachée, montrant un détail de l'assemblage d'un montant du garde-corps d'un palier, ainsi que la vue en profil des pièces,
à la figure 11 une vue schématique en coupe, partiellement en arrachée, montrant des détails d'assemblage du garde-corps d'une volée d'escalier, ainsi que la vue en profil des pièces,
à la figure 12 une vue schématique en coupe longitudinale, partiellement en arrachée, montrant un détail du montage du garde-corps au niveau d'un palier, ainsi que la vue en profil des pièces,
à la figure 13 une vue schématique en coupe selon la ligne I/I de la figure 12, ainsi que la vue en profil des pièces,
à la figure 14 une vue schématique en coupe, partiellement en arrachée, montrant un détail de l'assemblage d'un coin du châssis d'un palier, ainsi que la vue en profil des pièces,
à la figure 15 une vue en coupe transversale dans une marche d'une volée d'escaliers montrant son assemblage,
à la figure 16 une vue en coupe longitudinale montrant l'assemblage d'un des tubes portant les marches dans un limon d'une volée d'escaliers,
à la figure 17 une vue en coupe longitudinale centrale dans le tube représenté à la figure 16 avant son assemblage.

En se référant à ces différentes figures, et en particulier à la figure 1, on a représenté par 1 les équerres de fixation de l'escalier au gros-œuvre, c'est-à-dire une façade 2 d'un bâtiment (représenté schématiquement par un étage type), par 3 les montants verticaux qui vont constituer la colonne support 4 (fig. 4), par 5 les traverses du garde-corps côté intérieur d'une volée droite d'escalier, par 6 les traverses du garde-corps côté extérieur d'une volée droite, par 7 les traverses du garde-corps d'un palier, par 16 et 24 (fig. 4) le cadre châssis d'un palier intermédiaire 8, par 9 les limons d'une volée, par 10 la marche d'une volée, par 11 la tôle plancher d'un palier intermédiaire 8, par 12 la tôle plancher d'un palier d'étage 18, par 13 le socle sur lequel repose et est fixée la colonne support 4, par 14 les équerres pour la fixation des montants 3 au socle 13, par 15 les tirants horizontaux qui ne supportent pas de palier et qui vont encadrer les montants verticaux 3 formant colonne support 4 et qui ne sont pas prolongées au-delà de celle-ci, par 16 les deux tirants horizontaux se prolongeant au-delà d'un montant 3 de la colonne support 4 et formant une partie du cadre châssis d'un palier intermédiaire 8, par 17 le tirant horizontal se prolongeant au-delà de deux montants 3 de la colonne support 4 et formant une partie du cadre châssis (fig. 4) d'un palier d'étage 18, par 19 les montants tenant les traverses 5, 6 des garde-corps des volées d'escalier, par 20 les montants tenant les traverses 7 du garde-corps des paliers 8 et 9, par 21 les rampes des garde-corps des volées, par 22 les rampes des garde-corps des paliers 8 et 9, par 23 les tirants horizontaux complémentaires du cadre-châssis (fig. 4) du palier d'étage 18, par 24 les tirants horizontaux complémentaires des cadres-châssis (fig. 4) des paliers intermédiaires 8.

En se référant aux figures 2, 3, 4 on voit le principe général adopté pour porter l'escalier et qui consiste en la colonne-support 4 (montants verticaux 3 et tirants horizontaux 15, 16, 17) qui soutient de bas en haut (pour une section d'escalier d'un étage comme seulement représenté) le cadre-châssis (16, 24) du palier intermédiaire 8 inférieur et auquel est accrochée la première volée droite montante, le cadre-châssis du palier intermédiaire 8 supérieur et auquel est accrochée la deuxième volée droite montante, le cadre-châssis (17, 23) du palier d'étage 18 et auquel est accrochée la troisième volée droite montante.

En se référant plus particulièrement aux figures 5 à 14, on décrira maintenant plus en détail les différentes pièces qui vont constituer l'escalier et la manière préférentielle, les profils utilisés ainsi que les moyens prévus pour l'assemblage et l'emboîtage des différentes pièces, car il s'agit d'un avantage et d'une caractéristique particulièrement remarquables de la présente invention que les assemblages et emboîtages peuvent se réaliser sur place et sans aucune difficulté, sans aucune soudure, par simple fixation au mur qui a pour seul but de maintenir l'ensemble de l'escalier contre le mur, les parties successivement assemblées depuis le bas vers le haut servant d'escalier pour poursuivre le montage successif vers le haut.

En se référant à la figure 5, on voit l'assemblage de la colonne support 4 qui est constituée par des séries successives de quatre montants verticaux 3 ayant un profil en cornière à angle droit et à l'extrémité supérieure desquels sont fixés, par des boulons à la partie inférieure 15a des tirants horizontaux simples ou 16a des tirants horizontaux prolongés d'un côté qui les uns comme les autres sont constitués par deux profilés creux superposés emboîtés partiellement l'un dans l'autre (il en est de même pour les tirants 17 prolongés au-delà de deux montants 3), à l'inverse (non représenté à la fig. 5) c'est sur les parties supérieures 15b, 16b ou 17b que l'on fixera l'extrémité inférieure des montants verticaux 3 de la série suivante. Au noeud, c'est-à-dire au croisement des tirants 16 que l'on détaillera ultérieurement par rapport à la fig. 6, on prévoit d'y fixer, par boulons, trois équerres de coin 25 pour l'assemblage du châssis du palier intermédiaire 8 qui est constitué des tirants horizontaux prolongés 16 et des tirants horizontaux complémentaires 24, ceux-ci sont également en deux parties superposées 24a, 24b, deux profilés creux superposés et partiellement emboîtés.

Comme visible, tous les tirants horizontaux tant 15- que 16 et 24, comme d'ailleurs 17 et 23 se termineront en biseau, mais de plus, dans les coins où il n'y a pas de montants 3, on glisse intérieurement deux pièces de coin 26a, 26b, à l'intérieur respectivement des parties inférieures 16a, 24a (ainsi qu'au 17a, 23a non représenté en détail) ou deux parties inférieures 24a (ainsi que 23a) et des parties supérieures 16b, 24b, (fig. 14), la fixation de ces pièces de coin 26 étant assurée par rivetage.

En se référant à la figure 6, on voit que pour permettre le croisement des tirants 16, on a prévu, sur un premier tirant horizontal prolongé 16, respectivement une découpe inférieure vers le haut 27a reprenant la moitié de la hauteur de la partie 16a de ce tirant, et une découpe supérieure vers le bas 27b reprenant la moitié de la hauteur de la partie 16b de ce tirant et, en regard, sur une même hauteur, respectivement une découpe supérieure, vers le bas 28a de la partie inférieure 16a de l'autre tirant et une découpe inférieure, vers le haut 28b de la partie supérieure 16b de l'autre tirant.

Alors que le premier tirant 16 comportant les découpes 27 est présenté emboîté, l'autre comportant les découpes 28 est placé à cheval par le haut et le bas et ensuite emboîté.

En se référant à la figure 7, on voit la manière dont sont accrochés en tête (c'est-à-dire à l'extrémité supérieure) les limons 9 d'une volée d'escalier, limons 9 constitués comme les tirants principaux 15, 16, 17 et complémentaires 23, 24 de deux profilés partiellement emboîtés 9a, 9b (voir fig. 11), profilés que l'on prévoit d'ailleurs tous identiques pour des raisons de rationalisation de fabrication. Sur le tirant horizontal prolongé 16 (ou 17), on fixe perpendiculairement à sa face extérieure, par soudure par exemple, une pièce en forme de U droit 29 à l'intérieur de laquelle on glisse et fixe par boulonnage, l'extrémité du limon 9, extrémité de tête 30 découpée en biais pour donner la pente nécessaire au limon 9. Afin qu'il ne dépasse pas la pièce en forme de U 29, on prévoit une découpe 31 sur une petite longueur du chant extérieur de la partie 9b du limon (une découpe identique peut être prévue à la partie 9a de ce même limon).

En se référant à la figure 8, on voit la manière dont sont accrochés, à la base (c'est-à-dire à l'extrémité inférieure) les limons 9 d'une volée d'escalier, tout au moins du côté extérieur ; en effet, on peut prévoir qu'à la base, la volée d'escalier pose sur le palier, les limons 9 étant simplement convenablement découpés en biais, pour ce faire, à l'extrémité inférieure. Toutefois, du côté extérieur, il est préférable d'assurer une fixation comme visible à la figure 8, on prévoit de fixer (par soudure par exemple) sur le chant supérieur des tirants 24 (il en est de même pour les tirants 23) une pièce en forme de U droit 32 dans laquelle on va glisser l'extrémité inférieure du limon 9 convenablement découpée en biais et l'y fixer par boulonnage.

. En se référant à la figure 9, on voit les détails de l'assemblage réalisé pour constituer un palier d'étage 18 ayant comme base le châssis (17, 23). Sur la face intérieure du tirant horizontal prolongé 17 de la colonne support 4 et des tirants complémentaires 23 (dont un seul est représenté à la fig. 9), on fixe (par soudure par exemple) au niveau des parties supérieures 17b et 23b, une pièce en forme générale de U droit 33, ce qui va permettre de glisser perpendiculairement entre les branches latérales 33a, 33b, un ou plusieurs tirants droits 40 qui vont constituer la base pour la tôle plancher 12 d'un palier d'étage 18, tôle 12 qui repose également sur l'extérieur de l'aile supérieure 33b de la pièce en forme de U droit 33. De préférence, comme visible, l'arrière de la pièce en forme de U droit 33 est légèrement prolongé vers le haut et comporte un petit retour 33c vers l'extérieur, assurant le parfait maintien de la pièce en forme de U 33. On pourrait d'ailleurs constituer un cadre au moyen de quatre pièces en forme de U 33 qui seraient simplement (non plus soudées, ni fixées) encastrées dans le cadre-châssis (17, 23), par ailleurs, pour assurer le rigide du cadre formé par les pièces en forme de U droit 33, ceux-ci sont également prolongés vers le bas et comportent un retour 33d vers l'intérieur, de la même manière, on assemblera les paliers intermédiaires 8 comme également visible à la figure 10, les montants 20 des garde-corps des paliers d'étage 18 comme d'ailleurs ceux des paliers intermédiaires 8, sont simplement emboîtés et posés à l'intérieur des tirants horizontaux 17, 23 (et/ou 16, 24), une découpe 34 étant prévue à la face supérieure de la partie supérieure (17b, 23b) de ces tirants, les montants 20, posant dans les parties supérieures, étant ensuite rivetés.

Comme représenté en A à cette figure 10, les deux parties 17a et 17b du tirant 17 comme tous les autres tirants 15, 16, 23, 24 et comme représenté en B à la fig. 11, les parties 9a et 9b des limons 9 (profilés identiques) sont réalisés au moyen de deux tubes a, b de profil général rectangulaire placé debout, dont le supérieur b se termine en dessous par une partie en forme de U droit 35, légèrement plus réduite (voir fig. 6) alors que l'inférieur a se termine au-dessus, dans le prolongement de ses côtés, en un U droit de manière à former une encoche droite 36 dans laquelle va s'emboîter la partie 35 du profilé supérieur b ; l'inférieur a ayant, en outre intérieurement dans le bas, un renforcement sous la forme d'un U droit 37. Comme visible aux figures 10 et 12, en C, les montants 20 ont un profil rectangulaire simple identique à celui des montants 19, voir D fig. 11, comme celui des tirants 40 (fig. 9). En pratique, comme visible à la figure 10, les montants 20 vont poser sur l'extrémité des branches du U 35 de la partie 17b (ou 23b, 24b, 16b).

En se référant à la figure 11, on voit que les montants 19 seront emboîtés et fixés par rivetage de la manière que les montants 20, sauf qu'ils seront emboîtés dans la partie supérieure 9b des limons 9 et que le montant 19 sera découpé en biais à sa base de manière à reprendre la pente donnée à la volée d'escalier.

En se référant aux figures 9 et 12, on voit que les traverses du garde-corps 7 (traverses placées droites) sont constituées par un tube rond (profil E, fig. 13) glissé dans des trous 38 prévus de part en part dans les chants des montants 20, on donne dans les coins une courbure 7a (fig. 9) à ces traverses 7 qui sont fixées par rivetage aux montants 20.

En se référant à la figure 11, on voit que les traverses du garde-corps 6 (ou 5), traverses placées, sont constituées par un tube rond (profil F identique au profil E, fig.11) glissé dans un trou 39 prévu dans le chant d'un côté des montants 19, comme parfaitement visible à la figure 11, on a donné à la partie supérieure (arrivée) des traverses 6, une courbure 6a vers le bas de manière à les ramener à l'horizontale et inversement à la partie inférieure (départ) des traverses 6, une courbure 6b vers le haut pour la même raison et de manière que les traverses 6 glissent droites dans les montants 19, auxquels elles sont fixées par rivetage.

En se référant aux figures 12 et 13, on voit que les rampes 22 consistent en un profilé de forme _{1T} droit placé à cheval et fixé par rivetage sur la tête des montants 20, il en sera de même des rampes 21 placées sur les montants 19 (non représentés en détail).

En se référant à la figure 15, on voit le profilé adopté pour les marches 10 qui sont placées sur deux tubes 41, la partie supérieure et formant la face extérieure 42 de la marche 10 est partiellement rainurée sur au moins sa partie principale, de manière habituelle, de sorte à éviter le glissement, l'avant 42a est rabattu de préférence comme représenté en léger arrondi, la face intérieure43 comporte, de manière habituelle, un certain nombre d'ailes parallèles 44, perpendiculaires et placées transversalement à la marche assurant la rigidité de celle-ci. Deux de ces ailes sont situées près des extrémités longitudinales et présentent des dispositions particulières, l'une 45 à l'avant est d'une part longue 46 que les autres 44 et comporte du côté tourné vers l'arrière un retour arrondi 47 d'environ un quart de cercle au diamètre extérieur d'un tube 41 qui va ainsi être maintenu par encliquetage à la fois par la face intérieure 43 de la marche 10, la partie perpendiculaire de l'aile 45 et l'arrondi 47, celui-ci se termine comme visible à la figure 15 par une petite patte 48 tournée vers le bas, facilitant l'accrochage de la marche 10 sur le tube 41, l'autre aile 49 à l'arrière, plus longue que les autres ailes 44 est située à distance juste supérieure, à celle du diamètre extérieur du tube 41, de la dernière aile 44 vers l'arrière de manière à ce que le tube 41 soit tenu entre ces deux ailes 44 et 49, de préférence, en outre, comme visible, l'aile 49 comporte du côté du tube 41, un petit bossage 50 empêchant, après introduction de force, au tube 41 de ressortir.

Afin de bloquer définitivement la marche sur les tubes 41, on peut prévoir en outre (non représenté) de riveter, en quelques points, l'aile 49 au tube 41 correspondant.

On conçoit aisément qu'au montage d'une marche 10 sur les tubes 41, on viendra la placer d'abord sur le tube avant 41 puis on l'abaissera sur le tube arrière 41.

En outre, le profilé constituant les marches 10 comporte de préférence, comme représenté, les moyens de fixer une contre-marche (non représentée), moyens qui consistent d'une part à prévoir à l'extrémité arrière de la marche 10, une aile supplémentaire perpendiculaire 51 pourvue d'un retour vers l'extérieur formant un crochet droit 52 de manière à aménager une rainure longitudinale 53 tournée vers le haut, et d'autre part à prévoir à l'aile 45, 46, du côté opposé à l'arrondi 47, un crochet droit 54 aménageant une rainure longitudinale 55 tournée vers le bas. Une contre-marche (non représentée), une simple plaque, va être parfaitement tenue en étant passée dans la rainure 52 s'appuyant contre l'aile 51 d'une marche inférieure et prise dans la rainure 55 et s'appuyant contre l'aile 46 d'une marche juste supérieure. Dans le cas de la première marche en partant du bas d'une volée, pour la contre-marche en regard, on utilisera, à l'un des côtés longitudinaux, les moyens habituels de fixation aux tirants 16 ou 17.

En se référant à la figure 16, on voit une manière préférentielle d'assemblage des deux tubes 41 d'une marche 10 à un limon 9 (l'un à la partie 9a, l'autre 9b de celui-ci), le tube 41 sera découpé longitudinalement, sur une partie de son épaisseur, à ses extrémités, sur une petite distance 56 de manière à former un angle buté 57 (fig. 17).. Après avoir introduit le tube 41 dans l'ouverture du profilé limon 9 dont la partie 58a (côté extérieur) est de diamètre légèrement inférieur à la partie 58b (côté intérieur) et correspondant respectivement au diamètre extérieur du tube 41, respectivement à la partie découpée 56 et sa partie normale, de manière que la butée 57 du tube est arrêtée par le bord intérieur de l'ouverture 58a du limon 9, on replie, de force, l'extrémité 59 du tube ressortant du limon 9 sur toute sa périphérie et l'on assure ainsi la fixation définitive du tube 41 au limon 9 ; on peut également prévoir cette fixation de manière classique, c'est-à-dire, par boulonnage par exemple.

Bien entendu, certains détails d'assemblage ne sont pas indispensables pour l'obtention d'un escalier conforme aux principes généraux de l'invention, mais ils apparaissent néanmoins intéressants dans le but de rationalisation de ces composantes, d'une parfaite esthétique et d'éviter des assemblages compliqués, in situ nécessitant le recours à des grues, échafaudages, etc... et/ou travaux tels que soudure, accrochage important à la façade d'un bâtiment, etc... alors que le montage in situ d'un escalier conforme à l'invention va s'effectuer depuis le socle 13 de départ à une première hauteur du palier intermédiaire 8 inférieur : première série de montants 3 et tirants 15, 16, 24, etc... puis, de ce premier palier réalisé, on va pouvoir réaliser le second, etc...

Comme déjà indiqué, le nombre de paliers intermédiaires entre deux étages peut varier mais également, on peut envisager, pour renforcer la colonne-support 4, de prévoir des cadres-châssis supplémentaires uniquement composés de tirants 15 comme d'autres moyens, étançon, équerre, etc... et par exemple des équerres de renforcement en dessous du palier d'étage 18, par ailleurs, la forme de la réalisation des marches 10 est susceptible de réalisation différente, on peut prévoir des contre-marches, on peut envisager que les planchers tant 11 que 12 et les marches 10 sont constitués par un caillebotis permettant une évacuation des eaux et des poussières (sable par exemple).

## Revendications

1. Escalier métallique extérieur autoportant à volées droites fixé à une colonne support (4) stable, plus particulièrement réalisé en aluminium, destiné à être placé devant la façade (2) d'un bâtiment à étages ou d'une hauteur importante, destiné plus particulièrement à l'évacuation, la sortie ou l'entrée par l'extérieur de personnes d'un immeuble à multiples étages, escalier composé par au moins deux volées droites, constituée chacune par une paire de limons (9), des marches (10), lesdites volées rejoignant des paliers d'étage et/ou intermédiaires (8, 18), montés sur un châssis formé avec des profilés, les volées et les paliers étant garnis de garde-corps constitués par des montants verticaux (19, 20) et des traverses (5, 6, 7), caractérisé en ce que la colonne support (4) est constituée par quatre montants droits (3) placés verticalement en carré ou rectangle, que sur au moins deux faces opposées de la colonne support (4) sont fixées les volées d'escalier, que les montants (3) de ladite colonne support (4) sont assemblés entre eux à différentes hauteurs et au moins au niveau des paliers (8, 18) par plusieurs séries de quatre tirants horizontaux (15, 16, 17) dont au moins un (17) d'une première série de quatre tirants horizontaux (15, 16, 17), situé au niveau d'un palier d'étage (18), se prolonge au-delà des deux montants (3) voisins qu'il assemble d'une part soit pour maintenir et supporter en porte-à-faux ledit palier (18), soit pour être fixé à un palier déjà existant, et d'autre part pour y fixer la volée descendante dudit palier (18), et dont deux tirants horizontaux contigus (16) d'une autre série de quatre montants (15, 16, 17), situés au niveau d'un palier intermédiaire (8) se prolongent au-delà du montant (3) qu'ils assemblent à deux autres montants (3) pour former partie du châssis d'un palier intermédiaire (8) et y fixer sur un des deux tirants prolongés (16), la volée descendante dudit palier (8) et sur l'autre tirant prolongé (16) la volée montante de ce même palier (8).

2. Escalier selon la revendication 1, caractérisé en ce que les montants droits (3) formant colonne-support (4) sont constitués par des tronçons de montants successifs en forme de cornière à angle droit placé bout à bout et réunis entre eux par les tirants horizontaux (15, 16, 17).

3. Escalier selon l'une quelconque des revendications 1 et 2, caractérisé en ce que les tirants horizontaux (15, 16, 17) sont formés par deux profilés creux (15a, 15b, 16a, 16b, 17a, 17b) de forme générale rectangulaire, superposés et partiellement emboîtés l'un sur l'autre et chacun des cadres-châssis des paliers intermédiaires (8) et d'étage (18) est formé d'une part par lesdits tirants horizontaux (15, 16, 17) solidaires de la colonne support (4) et d'autre part par d'autres tirants horizontaux (23, 24) de structure identique aux précédents (15, 16, 17).

4. Escalier selon la revendication 3 caractérisé en ce que les tirants horizontaux (15, 16, 17, 23, 24) ont leurs extrémités découpées en biseau droit et sont assemblés entre eux, pour les tirants (15, 16, 17) au coin des montants (3), par boulonnage sur ceux-ci, au moyen d'équerres (25), et à leur entrecroisement par emboîtement à cheval l'un sur l'autre de chacun des deux profilés (16a, 16b) formant chaque tirant, des découpes (27a, 27b, 28a, 28b) étant prévues à cet effet dans chaque profilé (16a, 16b) et pour les tirants (23, 24) au coin extérieur des paliers (8, 18) par emboîtement d'une pièce de coin (26a, 26b) dans chacun des deux profilés (24a, 24b) des tirants (23, 24) et rivetage de ceux-ci sur la pièce de coin (26a, 26b).

5. Escalier selon l'une quelconque des revendications 1 à 4, caractérisé en ce que les paires de limons (9) d'une volée d'escalier sont constituées par les deux mêmes profilés (9a, 9b) superposés et partiellement emboîtés l'un sur l'autre que ceux utilisés pour les tirants (15, 16, 17, 23, 24) ; que les paires de limons (9) sont fixées par boulonnage, à leur tête dans une pièce en forme de U (29) fixée à la face d'un tirant prolongé (16, 17) d'un châssis de palier (8, 18), et qu'à leur base, au moins un des deux limons (9) formant chaque paire, de préférence l'extérieur, est fixé par boulonnage dans une pièce en forme de U (32) fixée sur le chant supérieur d'un tirant prolongé (16, 17).

6. Escalier selon l'une quelconque des revendications 1 à 5, caractérisé en ce que les montants verticaux (19, 20) des garde-corps des paliers (8, 18) et des volées d'escalier sont constitués par un profilé rectangulaire creux qui s'emboîte à sa base dans le profilé supérieur (17b, 24b, 9b) d'un tirant horizontal (17, 24) ou d'un limon (9), et y est fixé par rivetage, et que les traverses (5, 6, 7) desdits garde-corps sont emboîtées dans le chant des montants verticaux (19, 20) et fixées par rivetage.

7. Escalier selon la revendication 6, caractérisé en ce que les traverses (5, 6) des garde-corps des volées d'escalier sont inversement repliées à leur tête et à leur base pour présenter une extrémité horizontale pouvant s'emboîter perpendiculairement dans le chant des montants (19, 20), des garde-corps des volées d'escalier.

8. Escalier selon l'une quelconque des revendications 3 à 7, caractérisé en ce qu'une pièce en forme de U (33) est fixée sur la face intérieure des profilés supérieurs (16b, 17b, 23b, 24b) des tirants (16, 17, 23, 24) formant les châssis des paliers (8, 18) et qu'une tôle plancher (11, 12) repose sur la face extérieure de l'aile supérieure (33b) de la pièce en forme de U (33).

9. Escalier selon l'une quelconque des revendications 1 à 8, caractérisé en ce que la colonne support (4) repose sur un socle (13) et y est fixée par boulonnage et que le châssis du palier d'étage (18) est susceptible d'être fixé par boulonnage à la façade (2) du bâtiment.

10. Escalier selon l'une quelconque des revendications 3 à 5, caractérisé en ce que les profilés creux superposés et partiellement emboîtés de forme générale rectangulaire constituant les tirants horizontaux (15, 16, 17, 23, 24) et les limons (9), présentent en coupe pour le profilé supérieur (b),'une partie inférieure plus réduite en forme de U droit (35), et pour le profilé inférieur (a) une partie supérieure dans le prolongement de ses faces, en forme de U droit, formant encoche droite pour recevoir le U droit (35) du profilé supérieur (b) et, qu'en outre, le profilé inférieur (a) est intérieurement renforcé à sa partie inférieure par un U droit (37).

11. Escalier selon l'une quelconque des revendications 1 à 10, caractérisé en ce que chaque marche (10) est placée sur deux tubes (41) eux- mêmes fixés aux limons (9), et présente, sur sa face intérieure (43), des ailes parallèles (44, 45, 49) perpendiculaires au plan de la marche (10) et placées parallèlement aux tubes (41), deux desdites ailes (45, 49) situées près des extrémités longitudinales de la marche (10) étant plus longues que les autres ; l'aile avant (45), située à l'extrémité avant de la marche (10), comportant, du côté tourné vers l'arrière de la marche (10), un retour arrondi (47) d'environ un quart de cercle correspondant au diamètre extérieur des tubes (41) de manière à assurer l'encliquetage avec l'un de ceux-ci en coopération avec la face intérieure (43) de la marche (10), et la partie perpendiculaire de ladite aile (45), et l'aile arrière (49), située à l'extrémité arrière de la marche (10) étant située à une distance de la dernière aile de longueur normale, juste supérieure à celle du diamètre extérieur du tube (41).

12. Escalier selon la revendication 11, caractérisé en ce que le retour arrondi (47) de l'aile avant (45) se termine par une patte (48) tournée vers le bas et que l'aile arrière (49) comporte, sur sa face tournée vers l'avant de la marche (10), un bossage (50).

13. Escalier selon l'une quelconque des revendications 11 et 12, caractérisé en ce que pour permettre la fixation d'une contre-marche, constituée par une plaque, l'aile avant (45) comporte, sur sa face tournée vers l'avant de la marche (10), un crochet droit (54) aménageant une rainure (55) tournée vers le bas, la marche (10) comporte, à son extrémité arrière, une aile supplémentaire perpendiculaire (51) pourvue d'un retour extérieur formant crochet droit (52) aménageant une rainure (53) tournée vers le haut.

14. Escalier selon l'une quelconque des revendications 11 à 13, caractérisé en ce que les tubes (41) portant les marches (10) sont découpés sur une partie de leur épaisseur, à leurs extrémités (56), de manière à former un angle buté (57) pour permettre leur introduction dans des trous (58) réalisés dans le flanc des profilés formant les limons (9), le diamètre des trous (58a) situés sur le côté extérieur du limon (9) étant juste supérieur au diamètre extérieur de la partie découpée des tubes (41), et l'extrémité extérieure (59) du tube (41) étant repliée sur toute sa périphérie.

## Claims

1. Self-supporting outer metallic stairway with right flights of stairs, fixed to a stable column of support (4), particularly made of aluminium, provided to be mounted at the main wall or front wall (2) of a multistage building or a building of important height and particularly intended to be . used for allowing the occupants of a multistage building to evacuate this one and persons to go out a multistage building or to go in a multistage building from the outside, the stairway comprising at least two right flights of stairs each made of a pair of stringers (9) and of treads (10), said flights of stairs joining story landings and/or intermediate landings (8, 18) mounted on a supporting frame made of sections, the flights of stairs and the landings being provided with balustrades made of uprights (19, 20) and transverse elements (5, 6, 7), wherein the column of support (4) is made of four uprights (3) that are mounted vertically in a square or rectangular arrangement, the flights of stairs are fixed on at least two opposed sides of the column of support (4), the uprights (3) of said column of support (4) are connected to one another at different levels and at least at the level of the landings (8, 18) by means of several sets of four horizontal tie-bars (15, 16, 17), at least one tie-bar (17) of a first set of four horizontal tie-bars (15, 16, 17), placed at the level of a story landing (18), extending beyond two adjacent uprights (3) that it connects to one another, on the one side, either for maintaining and supporting said landing (18) overhanging or for being fixed to an already existing landing, and, on the other side, for fixing the flight of stairs descending from said landing (18), and two adjacent horizontal tie-bars (16) of another set of four uprights (15, 16, 17), placed at the level of an intermediate landing (8) extending beyond the upright (3) that they connect to two other uprights (3) for forming a part of the supporting frame of an intermediate landing (8) and for fixing to it, on one of two extended tie-bars (16), the flight of stairs descending from said landing (8) and, on the other extended tie-bar (16), the flight of stairs mounting from the same landing (8).

2. Stairway according to claim 1, wherein the uprights (3) forming the column of support (4) are constituted by successive right-angled upright lengths that are placed end to end and that are connected to one another by the horizontal tie-bars (15, 16, 17).

3. Stairway according to one or the other of claims 1 and 2, wherein the horizontal tie-bars (15, 16, 17) are formed of two hollow sections (15a, 15b, 16a, 16b, 17a, 17b) having a general rectangular cross-section that are superimposed and are partially fitted in one another and each of the supporting frames of the intermediate landings (8) and of the story landings (18) is constituted on the one side by said horizontal tie-bars (15, 16, 17) that are integral with the column of support (4) and on the other side by other horizontal tie-bars (23, 24) of the same structure as the preceeding ones (15, 16, 17).

4. Stairway according to claim 3, wherein the horizontal tie-bars (15, 16, 17, 23, 24) have their extremities cut to a chamfer of 45° and are connected to each other, as regards the tie-bars (15, 16, 17), at the corners of the uprights (3) by bolting to said uprights by means of corner-plates (25) and at their intersection or crossing by fitting of each of the two sections (16a, 16b) forming each tie-bar astride the other, cut away portions (27a, 27b, 28a, 28b) being foreseen for this purpose in each section (16a, 16b), and, as regards the tie-bars (23, 24), at the outer corner of the landings (8, 18) by fitting of an angle piece (26a, 26b) into each of the two sections (24a, 24b) of the tie-bars (23, 24) and riveting of these to the angle pieces (26a, 26b).

5. Stairway according to any one of claims 1 to 4, wherein the pairs of stringers (9) of a flight of stairs are constituted by the same two sections (9a, 9b) superimposed and partially fitting in one another as those used for the tie-bars (15, 16, 17, 23, 24) ; the pairs of stringers (9) are fixed by bolting at their upper part in a U-shaped element (29) that is fixed to the side of an extended tie-bar (16, 17) of a landing frame (8, 18), and at its lower part at least one of the two stringers (9) forming each pair, preferably the outer one, is fixed by bolting in a U-shaped element (32) that is fixed to the upper side of an extended tie-bar (16, 17).

6. Stairway according to any one of claims 1 to 5, wherein the uprights (19, 20) of the balustrades for the landings (8, 18) and for the flights of stairs are formed by a hollow section having a rectangular cross-section that fits at its lower end in the upper section (17b, 24b, 9b) of an horizontal tie-bar (17, 24) or of a stringer (9) and is fixed thereto by riveting, and the transverse elements (5, 6, 7) of said balustrades are fitted in the edge of the uprights (19, 20) and fixed by riveting.

7. Stairway according to claim 6, wherein the transverse elements (5, 6) of the balustrades for the flights of stairs are inversely bent at their upper part and at their lower part in order to form an horizontal extremity that may fit perpendicularly in the edge of the uprights (19, 20) of the balustrades for the flights of stairs.

8. Stairway according to any one of claims 3 to 7, wherein a U-shaped element (33) is fixed to the inner side of the upper sections (16b, 17b, 23b, 24b) of the tie-bars (16, 17, 23, 24) forming the frames of the landings (8, 18), and a floor-plate (11, 12) rests on the outer side of the upper flange (33b) of the U-shaped element (33).

9. Stairway according to any one of claims 1 to 8, wherein the column of support (4) rests on a base-plate (13) and is fixed thereto by bolting, and the frame of the story landing (18) may be fixed by bolting to the main wall or front wall (2) of the building.

10. Stairway according to any one of claims 3 to 5, wherein the hollow sections superimposed and partially fitting in each other, with a general rectangular cross-section, that constitute the horizontal tie-bars (15, 16, 17, 23, 24) and the stringers (9) have in profile, as regards the upper section (b), a lower part more reduced in the form of a right-angled U (35), and, as regards the lower section (a), an upper part extending from its sides, in the form of a right-angled U, that forms a right-angled notch for receiving the right-angled U (35) of the upper section (b) and moreover, the lower section (a) is innerly reinforced at its lower part by a right-angled U (37).

11. Stairway according to any one of claims 1 to 10, wherein each tread (10) is placed on two tubes (41) that are themselves fixed to the stringers (9) and is provided at its inner side (43) with parallel flanges (44, 45, 49) that are perpendicular to the plane of the tread (10) and are parallel to the tubes (41), two of said flanges (45, 49) that are near the longitudinal ends of the tread (10) being longer than the other ones ; the forward flange (45), that is near the forward end of the tread (10), being provided on the side facing the rear part of the tread (10) with a rounded return (47) that covers approximately a quarter of a circle corresponding to the outer diameter of the tubes (41) in order to ensure the fitting with one of these in cooperation with the inner side (43) of the tread (10) and the perpendicular part of said flange (45), and the rear flange (49), at the rear end of the tread (10), being spaced from the last flange of normal length of a distance just exceeding that of the outer diameter of the tube (41).

12. Stairway according to claim 11, wherein the rounded return (47) of the forward flange (45) ends with a flap (48) that is directed downward and the rear flange (49) is provided with a boss (50) on its side facing the forward part of the tread (10).

13. Stairway according to one or the other of claims 11 and 12, wherein for the fixation of a rise of stair that is formed of a plate, the forward flange (45) is provided at its side facing the forward part of the tread (10) with a right-angled hook (54) defining a downward opened groove and the tread (10) is provided at its rear end with an additional perpendicular flange (51) having an outer return that forms a right-angled hook (52) defining an upward opened groove (53).

14. Stairway according to any one of claims 11 to 13, wherein the tubes (41) on which the treads (10) rest are cut away at their ends (56) on a part of their thickness in order to form a shoulder (57) allowing their insertion into openings (58) formed in the lateral side of the sections constituting the stringers (9), the diameter of the openings (58a) that are at the outer side of the stringer (9) just exceeding the outer diameter of the cut away portion of the tubes (41) and the outer end (59) of the tube (41) being flanged on its whole periphery.

## Patentansprüche

1. Selbsttragende Außentreppe aus Metall mit an einer festen Stützsäule (4) befestigten geraden Treppenstücken, die insbesondere aus Aluminium besteht und dazu bestimmt ist, vor der Fassade (2) eines mehrstöckigen oder sehr hohen Gebäudes aufgestellt zu werden, um Personen insbesondere als außen gelegener Fluchtweg, Aus- oder Eingang eines viele Stockwerke aufweisenden Gebäudes zu dienen, wobei die Treppe aus wenigstens zwei geraden Treppenstücken besteht, die jeweils von zwei Treppenwangen (9) und Stufen (10) gebildet werden und zu an einem aus Profilen bestehenden Rahmen befestigten Etagenabsätzen und/oder Zwischenabsätzen (8, 18) führen, wobei die Treppenstücke und die Absätze mit einem aus vertikalen Stützen (19, 20) und Querstreben (5, 6, 7) bestehenden Geländer versehen sind, dadurch gekennzeichnet, daß die Stützsäule (4) von vier geraden Stützen (3) gebildet wird, die senkrecht im Quadrat oder Rechteck angeordnet sind ; daß die Treppenstücke an wenigstens zwei sich gegenüberliegenden Seiten der Stützsäule (4) befestigt sind ; daß die Stützen (3) der Stützsäule (4) in verschiedenen Höhen, wenigstens jedoch in Höhe der Absätze (8, 18), mittels einer Anzahl von jeweils aus vier horizontalen Verbindungslaschen (15, 16, 17) bestehenden Sätzen miteinander verbunden sind, wobei mindestens eine Verbindungslasche (17) eines ersten Satzes von Verbindungslaschen (15, 16, 17), die sich in Höhe eines Etagenabsatzes (18) befindet, sich über zwei benachbarte, von ihr verbundene Stützen (3) hinaus erstreckt, so daß sie einerseits entweder den Etagenabsatz (18) freitragend hält und stützt oder an einem bereits bestehenden Absatz befestigt werden oder andererseits zum Befestigen des vom Absatz (18) hinunterführenden Treppenstücks dienen kann, während zwei aneinander angrenzende horizontale Verbindungsiaschen (16) eines anderen, in Höhe eines Zwischenabsatzes (8) angeordneten Satzes von vier Laschen (15, 16, 17) sich über die mit zwei anderen Stützen (3) verbundene Stütze (3) hinaus erstrecken, um einen Teil des Rahmens des Zwischenabsatzes (8) zu bilden, wobei das vom Absatz (8) hinunterführende Treppenstück an der einen verlängerten Verbindungslasche (16) und das vom Absatz (8) hinaufführende Treppenstück an der anderen verlängerten Verbindungslasche (16) befestigt ist.

2. Treppe nach Anspruch 1, dadurch gekennzeichnet, daß die die Stützsäule (4) bildenden geraden Stützen (3) von den Enden aufeinander folgender Stützen in Form von Winkeleisen gebildet werden, die aneinander gefügt und mittels der horizontalen Verbindungslaschen (15, 16, 17) miteinander verbunden sind.

3. Treppe nach irgend einem der Ansprüche 1 und 2, dadurch gekennzeichnet, daß die horizontalen Verbindungslaschen (15, 16, 17) aus zwei im wesentlichen rechteckigen Hohlprofilen (15a, 15b, 16a, 16b, 17a, 17b) bestehen, die übereinanderliegen und teilweise ineinandergreifen, und jeder Rahmen des Zwischenabsatzes (8) und des Etagenabsatzes (18) einerseits von den mit der Stützsäule (4) kraftschlüssig verbundenen horizontalen Verbindungslaschen (15, 16, 17) und andererseits von weiteren, mit den Verbindungslaschen (15, 16, 17) baugleichen Verbindungslaschen (23, 24) gebildet wird.

4. Treppe nach Anspruch 3, dadurch gekennzeichnet, daß die horizontalen Verbindungslaschen (15, 16, 17, 23, 24) an ihren freien Enden schräg abgeschnitten sind und im Fall der an den Ecken der Stützen (3) befindlichen Verbindungslaschen (15, 16, 17) mittels Winkel (25) durch Anschrauben an die Stützen und an ihren Kreuzungspunkten durch Kreuzsteckverbindung der beiden Profile (16a, 16b), aus denen jede Verbindungslasche besteht, miteinander verbunden sind, wobei für diesen Zweck in jedem Profil (16a, 16b) Ausschnitte (27a, 27b, 28a, 28b) vorgesehen sind, während die Verbindungslaschen im Fall der an den äußeren Ecken der Absätze (8, 18) vorgesehenen Verbindungslaschen (23, 24) durch Ineinanderschachtelung mit einem in jedem der beiden Profile (24a, 24b) der Verbindungslaschen (23, 24) vorgesehenen Eckstück (26a, 26b) und Vernieten der Verbindungslaschen mit dem Eckstück (26a, 26b) miteinander verbunden sind.

5. Treppe nach irgend einem der Ansprüche 1 bis 4, dadurch gekennzeichnet, daß die Wangenpaare (9) eines Treppenstücks aus zwei den für die Verbindungslaschen (15, 16, 17, 23, 24) verwendeten Profilen gleichenden, übereinanderliegenden und teilweise ineinandergreifenden Profilen (9a, 9b) bestehen ; daß die Wangenpaare (9) durch Verschrauben ihres Kopfendes mit einem an der Seite einer verlängerten Verbindungslasche (16, 17) des Rahmens des Absatzes (8, 18) befestigten U-förmigen Teil (29) befestigt sind, und daß wenigstens eine der beiden das Wangenpaar bildenden Wangen (9), vorzugsweise die äußere Wange, an ihrem unteren Ende durch Verschrauben mit einem an der oberen Schmalseite einer verlängerten Verbindungslasche (16, 17) befestigten U-förmigen Teil (32) befestigt ist.

6. Treppe nach irgend einem der Ansprüche 1 bis 5, dadurch gekennzeichnet, daß die vertikalen Stützen (19, 20) des Geländers des Absätze (8, 18) und der Treppenstücke aus einem rechteckigen Hohlprofil bestehen, das an seinem unteren Ende in das obere Profil (17b, 23b, 9b) einer horizontalen Verbindungslasche (17, 24) oder einer Wange (9) eingreift und dort durch Vernieten befestigt ist, und daß die Querstreben (5, 6, 7) des Geländers in die Schmalseite der vertikalen Stützen (19, 20) eingreifen und durch Vernieten befestigt sind.

7. Treppe nach Anspruch 6, dadurch gekennzeichnet, daß die Querstreben (5, 6) des Geländers des Treppenstücks an ihrem oberen und unteren Ende entgegengesetzt umgebogen sind, um ein horizontales Ende zu bilden, das rechtwinklig in die Schmalseite der Stützen (19, 20) des Geländers des Treppenstücks eingreifen kann.

8. Treppe nach irgend einem der Ansprüche 3 bis 7, dadurch gekennzeichnet, daß ein U-förmiges Teil (33) auf der Innenfläche der oberen Profile (16b, 17b, 23b, 24b) der die Rahmen der Absätze bildenden Verbindungslaschen (16, 17, 23, 24) befestigt ist, und daß auf der Außenfläche des oberen Schenkels (33b) des U-förmigen Teils (33) ein Bodenblech (11, 12) vorgesehen ist.

9. Treppe nach irgend einem der Ansprüche 1 bis 8, dadurch gekennzeichnet, daß die Stützsäule (4) auf einem Sockel (13) ruht und dort durch Verschrauben befestigt ist, und daß der Rahmen des Etagenabsatzes (18) für eine Befestigung an der Fassade (2) des Gebäudes durch Verschrauben geeignet ist.

10. Treppe nach irgend einem der Ansprüche 3 bis 5, dadurch gekennzeichnet, daß die die horizontalen Verbindungslaschen (15, 16, 17, 23, 24) und die die Wangen (9) bildenden übereinander und teilweise ineinandergreifend angeordneten Hohlprofile im Schnitt bezüglich des oberen Profils (b) einen unteren, nach innen abgesetzten U-förmigen Abschnitt (35) und bezüglich des unteren Profils (a) in der Verlängerung ihrer Flächen einen oberen U-förmigen Abschnitt bilden, der eine gerade Nut zur Aufnahme des U-förmigen Teils (35) des oberen Profils (b) bildet, und daß das untere Profil (a) an seinem unteren Teil durch ein U-förmiges Teil (37) von innen verstärkt wird.

11. Treppe nach irgend einem der Ansprüche 1 bis 10, dadurch gekennzeichnet, daß jede Stufe (10) auf zwei an den Wange (9) befestigten Rohren (41) angeordnet ist und auf ihrer Innenseite (43) sich zueinander parallel und senkrecht zur Ebene der Stufe (10) erstreckende Flügel oder Rippen (44, 45, 49) aufweist, die sich parallel zu den Rohren (41) erstrecken, wobei zwei der in der Nähe der Enden der Stufe (10) liegenden Rippen (45, 49) länger als die anderen Rippen sind ; daß die am vorderen Rand der Stufe (10) angeordnete vordere Rippe (45) auf der dem hinteren Rand der Stufe (10) zugewandten Seite einen zu ungefähr einem Viertelkreis gebogenen Teil (47) aufweist, der dem Außendurchmesser der Rohre (41) entspricht, um die Zusammenarbeit mit einem der Rohre unter Zusammenarbeit mit der Innenfläche (43) der Stufe (10) und dem sich dazu senkrecht erstreckenden Teil der Rippe (45) sicherzustellen, wobei die am hinteren Ende der Stufe (10) angeordnete hintere Rippe (49) mit einem Abstand von der hinteren normal langen Rippe angeordnet ist, der gerade etwas größer als der Außendurchmesser des Rohrs (41) ist.

12. Treppe nach Anspruch 11, dadurch gekennzeichnet, daß der gebogene Teil (47) der vorderen Rippe (45) in einem nach unten gebogenen Ansatz (48) endet, und daß die hintere Rippe (49) auf ihrer dem vorderen Rand der Stufe (10) zugewandten Seite eine Ausbuchtung (50) aufweist.

13. Treppe nach irgend einem der Ansprüche 11 und 12, dadurch gekennzeichnet, daß die vordere Rippe (45), um das Befestigen einer aus einer Platte bestehenden Setzstufe zu ermöglichen, auf ihrer dem vorderen Rand der Stufe (10) zugewandten Seite einen eine nach unten gerichtete Nut (55) bildenden geraden Haken (54) aufweist, während die Stufe (10) an ihrem hinteren Ende eine zusätzliche, sich rechtwinklig erstreckende Rippe (51) aufweist, die nach außen umgebogen ist, um einen eine nach oben gerichtete Nut (53) bildenden geraden Haken (52) zu bilden.

14. Treppe nach irgend einem der Ansprüche 11 bis 13, dadurch gekennzeichnet, daß die die Stufen (10) tragenden Rohre (41) an ihren Enden (56) eine sich über einen Teil ihrer Rohrstärke erstreckende äußere Absetzung aufweisen, so daß sie einen Anschlagwinkel (57) bilden, um ihr Einsetzen in in den Seitenflächen der die Wangen (9) bildenden Profile vorgesehene Öffnungen (58) zu ermöglichen, wobei der Durchmesser der auf der Außenseite der Wangen (9) liegenden Öffnungen etwas größer als der Außendurchmesser der Absetzung der Rohre (41) und das äußere Ende (59) des Rohrs (41) über seinen gesamten Umfang umgebogen ist.
